# EUROPÄISCHE PATENTSCHRIFT

(11) **EP 1 869 378 B1**
(45) Veröffentlichungstag und Bekanntmachung des Hinweises auf die Patenterteilung: **17.10.2018**
(21) Anmeldenummer: 06724295.8
(22) Anmeldetag: 12.04.2006
(51) Int. Cl.: F25D 23/00, F25D 27/00, F25D 29/00, F25D 23/06, F25B 39/02

(54) **KÜHL- UND/ODER GEFRIERGERÄT**
REFRIGERATOR AND/OR FREEZER
APPAREIL DE REFRIGERATION ET/OU DE CONGELATION

(30) Priorität: 14.07.2005 DE 102005032976; 12.04.2005 DE 202005005865 U
(43) Veröffentlichungstag der Anmeldung: 26.12.2007
(73) Patentinhaber: Liebherr-Hausgeräte Ochsenhausen GmbH, 88416 Ochsenhausen (DE)
(72) Erfinder: HECHT, Josef, 88416 Erlenmoos (DE); HUBER, Jörg, 88416 Ochsenhausen (DE); GROSS, Hans, 89233 Neu-Ulm (DE); KAUK, Franz, 88353 Kisslegg (DE); MACK, Günter, 88454 Hochdorf (DE); WIEST, Matthias, 88416 Hattenburg (DE)
(74) Vertreter: Thoma, Michael
(86) Internationale Anmeldenummer: PCT/EP2006/003395
(87) Internationale Veröffentlichungsnummer: WO 2006/108649

(56) Entgegenhaltungen:
- EP-A- 0 623 792
- WO-A-2004/083750
- DE-A1- 1 952 683
- DE-A1- 10 127 039
- DE-A1- 19 842 561
- DE-U1- 8 710 911
- GB-A- 835 190
- GB-A- 1 216 693
- US-A- 2 017 152
- US-A- 4 509 335
- PATENT ABSTRACTS OF JAPAN Bd. 018, Nr. 492 (M-1673), 14. September 1994 (1994-09-14) -& JP 06 159896 A (HITACHI LTD), 7. Juni 1994 (1994-06-07)
- PATENT ABSTRACTS OF JAPAN Bd. 2003, Nr. 12, 5. Dezember 2003 (2003-12-05) -& JP 2004 150771 A (HITACHI HOME & LIFE SOLUTIONS INC), 27. Mai 2004 (2004-05-27)

## Beschreibung

Die vorliegende Erfindung betrifft ein Kühl- und/oder Gefriergerät mit einem Kühlbehälter, der einen Innenbehälter mit einem Kühlraum umfasst, und einem Verdampfer. Die vorliegende Erfindung betrifft weiterhin ein Verfahren zur Montage eines Kühl- und/oder Gefriergeräts, bei dem in einen Innenbehälter des Kühl- und/oder Gefriergeräts ein Verdampfer sowie zumindest ein weiteres elektrisches und/oder kältetechnisches Funktionsbauteil eingesetzt und an einer Innenbehälterwandung befestigt werden.

Bei Kühl- und/oder Gefriergeräten werden regelmäßig eine Vielzahl von elektrischen und kältetechnischen Bauteilen wie Verdampfer, Temperaturfühler, Beleuchtungsmittel oder Ventilatoren sowie bei Vorhandensein eines Kaltlagerfaches weitere Temperaturregelbauteile wie Kaltlagerfachfühler, Heizelemente oder eine Kaltlagerfachbeleuchtung im Kühlraum an diversen Stellen montiert, wobei ein beträchtlicher Montageaufwand entsteht. Beispielsweise werden regelmäßig der Kühlraumfühler in das Lichtgehäuse der Kühlraumbeleuchtung montiert und diese zusammen dann an einer Seitenwand der Innenwandung montiert, so dass die Zuleitungskabel des Lichts und des Fühlers nach außen geführt und an der Elektronik angesteckt werden müssen. Andererseits werden der Verdampfer an der Rückwand des Innenbehälters mit dem daran vormontierten Verdampferfühler befestigt, wobei ebenfalls das Kabel des Verdampferfühlers durch die Rückwand nach außen geführt und an der Elektronik angesteckt werden muss. Schließlich sind, soweit vorhanden, noch der Ventilator und die Temperaturregel- und Beleuchtungsmittel für das Kaltlagerfach zu montieren und die entsprechenden Kabel nach außen zu führen und an der Elektronik anzustecken. Alles zusammen führt zu einem teilweise beträchtlichen Montageaufwand, der zudem dadurch erhöht wird, dass einzelne Komponenten vor dem Schäumen vormontiert werden, wodurch das Handling des Gehäuses vor und nach dem Schäumen deutlich erschwert wird. Zudem müssen Montagetätigkeiten teilweise in ungünstiger Arbeitsposition ausgeführt werden.

Der vorliegenden Erfindung liegt daher die Aufgabe zugrunde, ein verbessertes Kühl- und/oder Gefriergerät der eingangs genannten Art sowie ein verbessertes Verfahren zur Montage eines solchen zu schaffen, das Nachteile des Standes der Technik vermeidet und letzteren in vorteilhafter Weise weiterbildet. Vorzugsweise soll eine einfache Montage erreicht, das Handling des Gerätegehäuses vor und nach dem Schäumen erleichtert und Montagetätigkeiten in ungünstigen Arbeitspositionen vermieden werden.

Aus der DE8710911 U1 sind ein ähnliches Kühl- und/oder Gefriergerät und Verfahren bekannt. Erfindungsgemäß wird diese Aufgabe durch ein Kühl- und/oder Gefriergerät nach Anspruch 1 gelöst. In verfahrenstechnischer Hinsicht wird die genannte Aufgabe durch ein Verfahren nach Anspruch 10 gelöst. Bevorzugte Ausgestaltungen der Erfindung sind Gegenstand der abhängigen Ansprüche.

Mit der vorliegenden Erfindung wird vermieden, die diversen elektrischen und kältetechnischen Bauteile nacheinander einzeln an verschiedenen Stellen des Innenbehälters des Geräts zu montieren und einzeln an die außen liegende Elektronik des Geräts anzuschließen. Insbesondere wird auch vermieden, einzelne Bauteile bereits vor dem Schäumen des Gerätebehälters zu montieren, wodurch das Gehäusehandling beträchtlich erleichtert wird. Erfindungsgemäß wird zumindest ein wesentlicher Teil der elektrischen und kältetechnischen Bauteile, insbesondere der Verdampfer, der Verdampferfühler sowie der Kühlraumfühler, an einer gemeinsamen Montageplatte vormontiert, die sodann zusammen mit den vormontierten Bauteilen in den Innenbehälter eingesetzt und dort montierbar ist. Die Vormontage der Bauteile auf der Montageplatte kann in einer günstigen Arbeitsposition erfolgen. Die Montageschritte am Gerätebehälter und damit in ungünstiger Arbeitsposition werden minimiert.

Gemäß der Erfindung sind neben den vorgenannten Bauteilen Verdampfer, Verdampferfühler und Kühlraumfühler an der Montageplatte auch die weiteren im Kühlraum zu plazierenden elektrischen Bauteile vormontiert, so insbesondere ein Ventilator und eine Kühlraumbeleuchtung.

Insbesondere von Vorteil ist die Verwendung der Montageplatte und die Zusammenfassung der elektrischen und kältetechnischen Bauteile darauf als vormontierte Einheit bei einem Kühl- und/oder Gefriergerät mit einem zusätzlichen Kaltlagerfach. In diesem Falle sind vorteilhafterweise auch die Bauteile der Temperaturregeleinrichtung zur Regelung bzw. Einstellung der Temperatur im Kaltlagerfach an der Montageplatte vormontierbar, nämlich insbesondere ein Kaltlagerfachfühler, ein Kaltlagerfachheizelement und/oder eine Klappe für die Regelung bzw. Einstellung der Kaltlagerfachtemperatur und ggf. auch eine Kaltlagerfachbeleuchtung.

Gemäß der Erfindung sind die elektrischen Anschlussleitungen der auf der Montageplatte zusammengefassten Bauteile an einem gemeinsamen Elektroanschluss zusammengefasst, insbesondere an einen einzigen elektrischen Steckverbinder angeschlossen. Hierdurch braucht bei der Montage der Montageplatte in das Innere des Kühlbehälters lediglich noch ein einziger elektrischer Anschluss angeschlossen werden. Vorzugsweise ist ein entsprechend vorbereiteter Kabelbaum bzw. Kabelsatz mit einem einzigen Elektroanschluss in den Kühlbehälter vormontiert, so dass bei der Montage der vorgenannten Montageplatte lediglich der daran vorgesehene Steckverbinder mit dem kühlbehälterseitigen Steckverbinder verbunden werden muss, der über den vorgenannten Kabelbaum mit der Steuerungselektronik des Geräts verbunden ist, die in an sich bekannter Weise auf der Außenseite des Geräts vorgesehen sein kann.

In entsprechender Weise können die Kältemittelrohrleitungen aller kältemittelführenden Bauteile, die, soweit mehrere vorhanden, auf der Montageplatte zusammengefasst sind, an einem gemeinsamen Zufuhranschluss und einem gemeinsamen Abfuhranschluss zusammengefasst sein. Hierdurch brauchen bei der Montage der Montageplatte lediglich zwei Kältemittelrohranschlüsse angeschlossen werden. Auch hier sind vorteilhafterweise die behälterseitigen Kältemittelrohranschlüsse an geeigneter Stelle vormontiert.

Um einen minimalen Endmontageaufwand zu erreichen, können nach einer Ausführung der Erfindung sämtliche im Innenbehälter vorzusehenden elektrischen und kältetechnischen Bauelemente auf der Montageplatte vormontiert und zusammen mit dieser in den Innenbehälter montiert sein. Abweichend von dieser Maximallösung können jedoch beträchtliche Einsparungen beim Montageaufwand auch schon dadurch erreicht werden, wenn zumindest ein wesentlicher Teil dieser Bauelemente auf der Montageplatte zusammengefasst ist, während einzelne elektrische bzw. kältetechnische Bauteile separat montiert werden.

In Weiterbildung der Erfindung bildet die Montageplatte im montierten Zustand eine den Kühlraum begrenzende Innenwandung des Kühlbehälters. Insbesondere kann sie die vertikale Rückwand des Kühlraums bilden.

Die Erfindung wird nachfolgend anhand eines bevorzugten Ausführungsbeispiels und zugehöriger Zeichnungen näher erläutert. In der Zeichnung zeigt:
- Fig. 1:: eine schematische Querschnittsdarstellung eines Kühlgeräts mit Kaltlagerfach nach einer bevorzugten Ausführung der Erfindung.

Das in Figur 1 gezeigte Kühlgerät 1 umfasst einen Kühlbehälter 2, der durch eine Tür 3 verschließbar ist. Im Inneren des Kühlbehälters 2 ist ein Kühlraum 4 sowie unter diesem durch den Boden 5 abgetrennt ein Kaltlagerfach 6 vorgesehen.

An der Rückwand 7 des Innenbehälters 8 des Kühlbehälters 2 ist eine Montageplatte 9 in Form einer vertikalen Trennwand vorgesehen, an der diverse elektrische und kältetechnische Bauteile des Kühlgeräts 1 vormontiert sind. Es sind dies in der gezeichneten Ausführungsform ein Ventilator 10, ein Verdampfer 11, ein an der Oberfläche des Verdampfers 11 vorgesehener Verdampferfühler 12, ein Kühlraum-Temperaturfühler 13, ein Kaltlagerfach-Temperaturfühler 14, eine Kühlraumbeleuchtung 15 sowie ggf. eine Kaltlagerfachbeleuchtung.

Bei der Montage wird dabei folgendermaßen vorgegangen: Zunächst werden der Ventilator 10, der Verdampfer 11, alle Temperaturfühler 12, 13 und 14, die Kühlraumbeleuchtung 15, ggf. die Kaltlagerfachbeleuchtung und die Klappe 16 zur Regelung der Temperatur im Kaltlagerfach 6 an der Montageplatte 9 vormontiert. Hierzu ist die Montageplatte 9 selbstverständlich aus dem Innenraum des Kühlbehälters herausgenommen. Die Vormontage kann an geeigneter Stelle, ggf. auch an einem externen Standort, erfolgen, wobei die Montageplatte 9 als solche einfach handzuhaben und beispielsweise auf einem Montagetisch oder -band abgelegt sein kann oder in sonst geeigneter Weise gehalten sein kann.

Gemäß der Erfindung werden die elektrischen Anschlusskabel der an der Montageplatte 9 vormontierten elektrischen Bauteile allesamt an einem gemeinsamen Steckverbinder 17 zusammengefasst, der ebenfalls an der Montageplatte 9, insbesondere deren Rückseite, vormontiert wird.

Sodann wird der Kühlbehälter 2 für den Einbau der vormontierten Montageplatte 9 vorbereitet. Insbesondere wird ein vorbereiteter Kabelbaum bzw. Kabelsatz mit einem Steckplatz für alle elektrischen Komponenten in das Gehäuse des Kühlgerätes 1 montiert, insbesondere an der Rückwand 7 angebracht. Über den Kabelbaum sind die entsprechenden Anschlüsse des Steckverbinders mit der geräteaußenseitig vorgesehenen Elektronik verbunden.

In der Endmontage wird sodann die fertig vormontierte Montageplatte 9 als Rückwand in den Innenbehälter 8 eingesetzt, wie dies Figur 1 zeigt und dort fixiert, beispielsweise durch Schrauben. Beim Einsetzen wird zudem der montageplattenseitige Steckverbinder 17 mit dem behälterseitig vormontierten Steckverbinder 18 verbunden. Zudem werden der Kältemittelzufuhranschluss und der Kältemittelabfuhranschluss des vormontierten Verdampfers 14 mit ebenfalls behälterseitig vorbereiteten Anschlüssen verbunden.

## Patentansprüche

1. Kühl- und/oder Gefriergerät mit einem Kühlbehälter (2), der einen Innenbehälter (8) mit einem Kühlraum (4) umfasst, und einem Verdampfer (11), wobei der Verdampfer (11) zusammen mit weiteren elektrischen Funktionsbauteilen (10, 12, 13, 14, 15) an einer Montageplatte (9) vormontiert ist, wobei die Montageplatte (9) zusammen mit den vormontierten Bauteilen in den Innenbehälter (8) eingesetzt und montiert ist,
**dadurch gekennzeichnet,**
**dass** sämtliche am Innenbehälter angeordneten elektrischen Bauteile auf der Montageplatte (9) vormontiert sind, wobei die vormontierten elektrischen Bauteile Temperaturfühler (12, 13) für Verdampfer (11) und Kühlraum (4), einen Ventilator (10) und Beleuchtungsmittel (15) umfassen, und dass die elektrischen Anschlussleitungen aller elektrischen Bauteile, die auf der Montageplatte (9) vormontiert sind, an einem gemeinsamen Elektroanschluss (16) zusammengefasst sind.

2. Kühl- und/oder Gefriergerät nach Anspruch 1, wobei der Innenbehälter (8) zusätzlich zu dem Kühlraum (4) ein Kaltlagerfach (6) umfasst, und wobei an der Montageplatte (9) weiterhin ein Temperaturfühler (14) für das Kaltlagerfach (6) und eine Klappe (16) zur Regelung der Temperatur im Kaltlagerfach (6) vormontiert sind.

3. Kühl- und/oder Gefriergerät nach dem vorhergehenden Anspruch, wobei an der Montageplatte (9) weiterhin Kaltlagerfachbeleuchtungsmittel vormontiert sind.

4. Kühl- und/oder Gefriergerät nach einem der vorhergehenden Ansprüche, wobei die Kältemittelrohrleitungen aller kältemittelführenden Bauteile (11), die auf der Montageplatte (9) vormontiert sind, an einem gemeinsamen Zufuhranschluss und/oder einem gemeinsamen Abfuhranschluss zusammengefasst sind.

5. Kühl- und/oder Gefriergerät nach einem der vorhergehenden Ansprüche, wobei die Montageplatte (9) im montierten Zustand eine den Kühlraum (4) begrenzende Innenwandung, insbesondere eine vertikale Rückwand (7), des Kühlbehälters (2) bildet.

6. Kühl- und/oder Gefriergerät nach einem der vorhergehenden Ansprüche, wobei der Verdampfer (11) und/oder die weiteren Funktionsbauteile (10, 12, 13, 14, 15) mit der Montageplatte (9) durch Verschäumen verbunden sind.

7. Verfahren zur Montage eines Kühl- und/oder Gefriergeräts nach einem der vorhergehenden Ansprüche, bei dem in den Innenbehälter (8) der Verdampfer (11) sowie die weiteren Funktionsbauteile (10, 12, 13, 14, 15) eingesetzt und an der Innenbehälterwandung befestigt werden, wobei in einem ersten Schritt außerhalb des Innenbehälters der Verdampfer (11) sowie die weiteren Funktionsbauteile (10, 12, 13, 14, 15) auf der Montageplatte (9) vormontiert werden und in einem zweiten Schritt sodann die Montageplatte (9) zusammen mit den daran vormontierten Bauteilen in den Innenbehälter (8) eingesetzt und dort montiert wird.

## Claims

1. A refrigerator and/or a freezer comprising a cooling tank (2), which includes an inner tank (8) having a refrigerated space (4), and an evaporator (11), wherein the evaporator (11), together with further electrical functional components (10, 12, 13, 14, 15) is preinstalled at an installation plate (9), wherein the installation plate (9) is inserted and mounted in the inner tank (8) together with the pre-installed components,
**characterized in that**
all electric component arranged on the inner tank are pre-installed on the installation plate (9), wherein the pre-installed electric components include temperature sensors (12, 13) for the evaporator (11) and refrigerated space (4), a ventilator, and illumination means (15), and that the electric connection lines of all electric components pre-installed on the installation plate (9) are combined at a common electrical connector (16).

2. The refrigerator and/or a freezer in accordance with claim 1, wherein the inner tank (8) includes a cold storage compartment (6) in addition to the refrigerated space (4), and wherein furthermore a temperature sensor (14) for the cold storage compartment (6) and a flap (16) for controlling the temperature are pre-installed in the cold storage on the installation plate (9).

3. The refrigerator and/or a freezer in accordance with the preceding claim, wherein, furthermore, cold storage compartment lighting means are pre-installed at the installation plate (9).

4. The refrigerator and/or a freezer in accordance with any one of the preceding claims, wherein the refrigerant tubing of all components (11) which conduct refrigerant and which are pre-installed on the installation plate (9) are combined at a common supply connector and/or a common discharge connector.

5. The refrigerator and/or a freezer in accordance with any one of the preceding claims, wherein the installation plate (9) forms an inner wall bounding the refrigerated space (4), in particular a vertical rear wall (7) of the cooling tank (2), in the installed state.

6. The refrigerator and/or a freezer in accordance with any one of the preceding claims, wherein the evaporator (11) and/or the further functional components (10, 12, 13, 14, 15) are connected to the installation plate (9) by foaming.

7. A method for the installation of a refrigerator and/or freezer, in which an evaporator (11) as well as the further functional components (10, 12, 13, 14, 15) are inserted in an inner tank (8) and fastened to an inner tank wall, wherein, in a first step, the evaporator (11) as well as the further functional components (10, 12, 13, 14, 15) are pre-installed on the installation plate (9) outside the inner tank and, in a second step, the installation plate (9) is inserted, together with the components pre-installed thereon, into the inner tank (8) and mounted there.

## Revendications

1. Appareil de réfrigération et/ou de congélation qui comprend un contenant de réfrigération (2) comportant un contenant intérieur (8) avec une chambre de réfrigération (4), ainsi qu'un évaporateur (11), ledit évaporateur (11) étant prémonté avec d'autres composants fonctionnels électriques (10, 12, 13, 14, 15) sur une plaque de montage (9), ladite plaque de montage (9) étant placée et fixée avec les composants prémontés à l'intérieur du contenant intérieur (8),
**caractérisé en ce que**
l'ensemble des composants électriques disposés sur le contenant intérieur sont prémontés sur la plaque de montage (9), les composants électriques prémontés comprenant des sondes de température (12, 13) pour l'évaporateur (11) et la chambre de réfrigération (4), un ventilateur (10) et des moyens d'éclairage (15), et **en ce que** les câbles de raccordement électriques de tous les composants électriques, qui sont prémontés sur la plaque de montage (9), sont regroupés sur une connexion électrique commune (16).

2. Appareil de réfrigération et/ou de congélation selon la revendication 1, le contenant intérieur (8) comprenant, outre la chambre de réfrigération (4), également un compartiment de conservation frigorifique (6), et en ailleurs une sonde de température (14) pour le compartiment de conservation frigorifique (6) et un clapet (16) pour régler la température dans le compartiment de conservation frigorifique (6) étant prémontés sur la plaque de montage (9).

3. Appareil de réfrigération et/ou de congélation selon la revendication précédente, des moyens d'éclairage du compartiment de conservation frigorifique étant par ailleurs prémontés sur la plaque de montage (9).

4. Appareil de réfrigération et/ou de congélation selon l'une quelconque des revendications précédentes, dans lequel les tuyaux de réfrigération de tous les composants qui transportent du frigorigène (11), qui sont prémontés sur la plaque de montage (9), sont regroupés sur un raccord d'alimentation commun et/ou une prise d'évacuation commune.

5. Appareil de réfrigération et/ou de congélation selon l'une quelconque des revendications précédentes, la plaque de montage (9) formant, une fois montée, une paroi intérieure délimitant la chambre de réfrigération (4), en particulier une paroi arrière verticale (7), du contenant de réfrigération (2).

6. Appareil de réfrigération et/ou de congélation selon l'une quelconque des revendications précédentes, l'évaporateur (11) et/ou les autres composants fonctionnels (10, 12, 13, 14, 15) étant reliés par expansion de mousse avec la plaque de montage (9).

7. Procédé de montage d'un appareil de réfrigération et/ou de congélation selon l'une quelconque des revendications précédentes, dans lequel l'évaporateur (11) ainsi que les autres composants fonctionnels (10, 12, 13, 14, 15) sont placés dans le contenant intérieur (8) et fixés sur la paroi du contenant intérieur, dans une première étape, l'évaporateur (11) ainsi que les autres composants fonctionnels (10, 12, 13, 14, 15) étant prémontés sur la plaque de montage (9) hors du contenant intérieur dans un premier temps et la plaque de montage (9) étant ensuite placée avec les composants prémontés dessus dans le contenant intérieur (8) avant d'y être montée dans un deuxième temps.
